# EUROPÄISCHE PATENTSCHRIFT

(11) **EP 0 959 223 B1**
(45) Veröffentlichungstag und Bekanntmachung des Hinweises auf die Patenterteilung: **07.08.2002**
(21) Anmeldenummer: 99109023.4
(22) Anmeldetag: 07.05.1999
(51) Int. Cl.: E06B 9/68

(54) **Vorrichtung zur elektronischen Steuerung der Bewegungen einer Verdunkelungsvorrichtung**
Electronic control device for the movements of a darkening device
Dispositif de commande électronique pour les mouvements d'un dispositif d'occultation

(30) Priorität: 23.05.1998 DE 19823136
(43) Veröffentlichungstag der Anmeldung: 24.11.1999
(73) Patentinhaber: SOMFY Feinmechanik und Elektrotechnik GmbH, 72108 Rottenburg (DE)
(72) Erfinder: Frei, Martin, 71665 Vaihingen/Enz (DE)
(74) Vertreter: Otte, Peter, Dipl.-Ing.

(56) Entgegenhaltungen:
- DE-A- 4 020 395
- DE-A- 4 404 682
- DE-C- 4 315 406

## Beschreibung

### STAND DER TECHNIK

Die Erfindung betrifft eine Vorrichtung zur elektronischen Steuerung der Bewegungen einer Verdunkelungsvorrichtung, wie eines Rolladens, eines Rollos, eines Lamellenvorhangs od.dgl., nach der Gattung des Hauptanspruchs.

Aus der DE 44 04 682 A1 ist eine elektronische Steuerung für einen Rolladenantrieb nach der Gattung des Hauptanspruchs bekannt, die eine Zeitsteuerung aufweist, um ein automatisches öffnen und Schließen des Rolladens zu vorgegebenen Zeiten zu ermöglichen. Alternativ hierzu ist aus dieser Druckschrift auch eine Helligkeitssteuerung für das automatische öffnen und Schließen des Rolladens in Abhängigkeit der Außenhelligkeit beschrieben. Der Schließvorgang wird bei Erreichen einer gespeicherten Schließhelligkeit und der öffnungsvorgang bei Erreichen einer gespeicherten Öffnungshelligkeit ausgelöst. Für den Öffnungsvorgang bedingt dies zwingend, daß ein Helligkeitssensor zur Erfassung der Außenhelligkeit an der Außenseite eines Gebäudes angeordnet ist, da sonst im geschlossenen Zustand des Rolladens die Außenhelligkeit nicht mehr erfaßbar wäre. Die Montage an der Außenseite eines Gebäudes ist jedoch vor allem bei höheren Stockwerken relativ aufwendig und gefährlich, und beispielsweise bei bei Mietwohnungen ist hier häufig die Zustimmung des Vermieters erforderlich.

### VORTEILE DER ERFINDUNG

Die erfindungsgemäße Vorrichtung mit den Merkmalen des Anspruchs 1 hat demgegenüber den Vorteil, daß der Helligkeitssensor auch innerhalb des Gebäudes angebracht werden kann. Er kann beispielsweise in einfacher Weise an einer Fenster- oder Türscheibe mittels eines Saugnapfes oder einer Klebemasse angebracht werden, was auch im Do-it-yourself-Verfahren leicht und gefahrlos realisierbar ist. Durch den von der nach der letzten Öffnungsbewegung gemessenen aktuellen Außenhelligkeitswert abhängenden Korrekturwert für den Wert der gespeicherten frühesten Öffnungszeit ist das Messen der aktuellen Außenhelligkeit nicht für die öffnungsbewegung erforderlich, so daß der Sensor - wie beschrieben - innerhalb des Rolladens od.dgl. angeordnet sein kann. Dennoch ist eine rein lichtabhängige Einstellung des Öffnungszeitpunkts durchführbar, so daß eine eventuelle Gangabweichung der Zeitschaltuhr praktisch keine Rolle spielt. Eine Anpassung der Zeitschaltuhr an die Sommer- und Winterzeit ist daher ebenfalls nicht erforderlich. Der öffnungszeitpunkt paßt sich automatisch an die jahreszeitlich bedingt sich verändernden Tageslängen an.

Durch die in den Unteransprüchen aufgeführten Maßnahmen sind vorteilhafte Weiterbildungen und Verbesserungen der im Hauptanspruch angegebenen Vorrichtung möglich.

Eine besonders günstige Realisierung wird dadurch erreicht, daß Mittel zur Veränderung des Sollwerts oder Korrekturwerts nach jeder öffnungsbewegung bei einer Abweichung der aktuellen Außenhelligkeit von der gespeicherten Öffnungshelligkeit vorgesehen sind, wobei der Sollwert bei kleinerer Außenhelligkeit jeweils um einen festen Betrag vergrößert und bei größerer Außenhelligkeit jeweils um einen festen Betrag verringert wird. Hierdurch werden wetterbedingte Schwankungen der Helligkeit weitgehend ausgeglichen, und es kann ein einfacher und kostengünstiger Helligkeitssensor eingesetzt werden.

Zweckmäßigerweise sind auch Mittel zur Verhinderung einer Unterschreitung der frühesten Öffnungszeit vorgesehen, um zu verhindern, daß vor allem in den Sommermonaten der Öffnungsvorgang zu einem unerwünscht frühen Zeitpunkt einsetzt.

Eine Speichereinrichtung zur Speicherung der gewünschten Schließzeit und der gewünschten frühesten Öffnungszeit und/oder des Sollwerts für die öffnungsbewegung und/oder des Korrekturwerts dient zur Speicherung der entsprechenden Werte und zur Aufnahme geänderter Werte, falls Änderungen erwünscht sind.

Zur Speicherung der gewünschten Öffnungshelligkeit und der gewünschten Schließhelligkeit können im einfachsten Falle manuelle Speicherbefehlsmittel vorgesehen sein. Alternativ oder zusätzlich kann die gewünschte Schließhelligkeit und die gewünschte Öffnungshelligkeit auch automatisch gespeichert werden. Hierzu wird vorzugsweise jeweils ein entsprechender Speicherbefehl vor dem ersten automatischen Schließvorgang und dem ersten automatischen Öffnungsvorgang ausgelöst.

Zur Steuerung der Schließbewegung ist vorteilhafterweise eine zweite Vergleichseinrichtung zum Vergleich der aktuellen Uhrzeit mit der gespeicherten Soll-Schließzeit vorgesehen, wobei Mittel zur Verhinderung des Starts der Schließbewegung vor Erreichen oder Unterschreiten der gespeicherten Schließhelligkeit durch die aktuell gemessene Außenhelligkeit vorgesehen sind. Hierdurch wird erreicht, daß einerseits keine Schließbewegung vor der gespeicherten Soll-Schließzeit möglich ist, andererseits auch nicht vor Erreichen der gespeicherten Schließhelligkeit.

Eine zweckmäßige Ausgestaltung besteht darin, daß ein UND-Verknüpfungsglied für die Ausgangssignale der zweiten und dritten Vergleichseinrichtung vorgesehen ist, durch deren Ausgangssignal die Schließbewegung auslösbar ist.

### ZEICHNUNG

Ein Ausführungsbeispiel der Erfindung ist in der Zeichnung dargestellt und in der nachfolgenden Beschreibung näher erläutert. Die einzige Figur zeigt ein Ausführungsbeispiel einer Vorrichtung zur elektronischen Steuerung der Bewegungen einer Verdunkelungsvorrichtung als Blockschaltbild

### BESCHREIBUNG DES AUSFÜHRUNGSBEISPIELS

Bei dem in der einzigen Figur dargestellten Blockschaltbild ist schematisch ein elektrischer Antriebsmotor 10 zum Antrieb eines Rolladens 11 dargestellt. Dieser Antrieb kann in an sich bekannter Weise dadurch erfolgen, daß der Antriebsmotor 10 als Rohrmotor in der Wickelwelle für den Rolladenpanzer angeordnet ist, oder aber der Antriebsmotor 10 treibt den Rolladen indirekt über den Rolladengurt an und ist zusammen mit der Gurtwickelvorrichtung als funktionale Einheit ausgebildet zum Einschieben in eine entsprechende Wandöffnung für die Gurtwickelvorrichtung. Die beschriebene Vorrichtung ist jedoch nicht nur für Rollläden anwendbar, sondern dient auch zum Antrieb anderer Verdunkelungsvorrichtungen, wie Rollos, Lamellenvorhänge, Klappläden od.dgl.

Der Antriebsmotor 10 wird durch ein elektronisches Steuergerät 12 gesteuert, wie dies beispielsweise im eingangs angegebenen Stand der Technik näher beschrieben ist.

Mittels dieses elektronischen Steuergeräts 12 können beispielsweise die beiden Endpositionen des Rolladenpanzers oder auch Zwischenpositionen eingestellt werden. Dieses elektronische Steuergerät 12 besitzt einen ersten Steuereingang 13 zur Auslösung des Aufwickelvorgangs bzw. der Öffnungsbewegung des Rolladens sowie einen zweiten Steuereingang 14 zur Auslösung des Abwickelvorgangs bzw. der Schließbewegung des Rolladens.

Zunächst soll die Auslösung der öffnungsbewegung beschrieben werden. Eine Uhr 9 erzeugt ein von der aktuellen Uhrzeit abhängiges Signal t1, das einem ersten Komparator 15 zugeführt wird. Zur Speicherung der frühesten Uffnungszeit t2 ist ein erster Zeitspeicher 16 vorgesehen. Zur Speicherung der frühesten Öffnungszeit wird eine mit dem ersten Zeitspeicher 16 verbundene Speichertaste 17 betätigt, worauf der erste Zeitspeicher 16 die aktuelle Uhrzeit als früheste Öffnungszeit t2 übernimmt. Es ist selbstverständlich auch möglich, eine Zeitschaltuhr dadurch zu realisieren, daß die früheste Öffnungszeit einprogrammierbar bzw. einstellbar ist.

In einer nachfolgenden Summierstufe 18 wird die früheste Öffnungszeit t2 mit einem Korrekturfaktur K addiert und die Summe dem zweiten Eingang des ersten Komparators 15 zugeführt. Der Korrekturfaktor K wird dadurch gebildet, daß in einer Differenzbildungsstufe 19 das aktuelle Helligkeitssignal x1 der Außenhelligkeit mit einer gespeicherten gewünschten Öffnungshelligkeit x2 verglichen wird, die in einem ersten Helligkeitsspeicher 20 abgelegt ist. Auf ein Speichersignal s hin wird die derzeit vorliegende Außenhelligkeit als Öffnungshelligkeit x2 in diesen Helligkeitsspeicher 20 übernommen. Dies kann durch eine nicht dargestellte manuelle Speichertaste erfolgen oder aber automatisch, beispielsweise dadurch, daß nach der ersten Öffnungsbewegung des Rolladens 11 die dann herrschende Außenhelligkeit als Öffnungshelligkeit x2 für zukünftige Zwecke übernommen wird.

In der Differenzbildungsstufe 19 wird die jeweils vorliegende Außenhelligkeit x1 mit der gespeicherten Öffnungshelligkeit x2 verglichen. Jeweils nach Abschluß einer Öffnungsbewegung wird vom elektronischen Steuergerät 12 ein Steuerbefehl der Differenzbildungsstufe 19 zugeführt, durch das ein Einzel korrekturwert z gebildet und einer nachfolgenden Summierstufe 21 zugeführt wird. Ist zum Zeitpunkt des Steuersignals, also nach Abschluß der Öffnungsbewegung, die Außenhelligkeit x1 kleiner als die Öffnungshelligkeit x2, dann wird der Summierstufe 21 ein positiver Einzelkorrekturwert z zugeführt, der dort einem eventuell schon vorhandenen Korrekturwert unter Bildung eines neuen Korrekturwerts K hinzugefügt wird. Der Einzelkorrekturwert z entspricht beispielsweise einer Zeitspanne von drei Minuten.

Ist dagegen zum Zeitpunkt des Steuersignals die Außenhelligkeit x1 größer als die gespeicherte Öffnungshelligkeit x2, so wird der Summierstufe 21 ein negativer Einzelkorrekturwert z zugeführt, der dort entsprechend vom augenblicklichen Korrekturwert abgezogen wird. Ist zum Zeitpunkt des Steuersignals die Außenhelligkeit gleich der gespeicherten Öffnungshelligkeit, so bleibt der Korrekturwert K unverändert.

Die öffnungsbewegung wird durch ein Ausgangssignal des ersten Komparators 15 dann ausgelöst, wenn die aktuelle Uhrzeit t1 der durch den Korrekturwert K vergrößerten gespeicherten frühesten Öffnungszeit t2 entspricht. Dies bedeutet, für die Auslösung der öffnungsbewegung und zum Zeitpunkt der öffnungsbewegung spielt die augenblicklich vorliegende Außenhelligkeit x1 keine Rolle. Ein zur Erfassung der Außenhelligkeit erforderlicher Helligkeitssensor 22 kann somit innerhalb des Rolladens angeordnet sein und beispielsweise mittels eines Saugnapfs oder anderer Haftmittel an der entsprechenden Fensterscheibe oder Türscheibe angebracht sein. Erst wenn die Öffnungsbewegung abgeschlossen ist, der Rolladen also geöffnet ist, erfolgt der beschriebene Vergleich in der Differenzbildungsstufe 19.

Die Wirkung der beschriebenen elektronischen Anordnung besteht in der stufenweisen Nachführung der Soll-Öffnungszeit (t2 + K) an diejenige Zeit, zu der die Außenhelligkeit mit der gespeicherten Öffnungshelligkeit übereinstimmt. Dies erfolgt im Ausführungsbeispiel in Schritten von z = 3 Minuten. Wird beispielsweise nach einem Öffnungsvorgang in der Differenzbildungsstufe 19 festgestellt, daß die Außenhelligkeit x1 kleiner als die gespeicherte Öffnungshelligkeit x2 ist, dann erfolgt am darauffolgenden Tag der Öffnungsvorgang 3 Minuten später, im umgekehrten Falle 3 Minuten früher. Diese Zeitstufe ist selbstverständlich beliebig wählbar, wobei es selbstverständlich auch möglich ist, den Einzel korrekturwert z in Abhängigkeit der Differenz x1 - x2 variabel festzulegen.

Beispielsweise durch die Summierstufe 21 wird sichergestellt, daß die früheste Öffnungszeit t2 niemals unterschritten werden kann, beispielsweise dadurch, daß der Korrekturwert K nicht negativ werden kann. Auch die Summierstufe 18 kann eine solche Bedingung enthalten.

Unter Wegfall der Summierstufe 21 können die Einzelkorrekturwerte z selbstverständlich auch direkt in der Summierstufe 18 der frühesten Öffnungszeit zugefügt bzw. von dieser abgezogen werden.

Nunmehr wird im folgenden der Schließvorgang des Rollladens 11 beschrieben. Hierzu wird in ähnlicher Weise wie beim öffnungsvorgang eine gewünschte Schließzeit t3 mittels einer Speichertaste 23 in einem zweiten Zeitspeicher 24 gespeichert bzw. von der Uhr 9 übernommen. Mittels eines zweiten Komparators 25 wird diese gewünschte Schließzeit t3 mit der aktuellen Uhrzeit t1 verglichen. Der zweite Komparator 25 erzeugt ein ausgangsseitiges Steuersignal, wenn die aktuelle Uhrzeit t1 die gewünschte Schließzeit t3 erreicht bzw. überschreitet.

Ebenfalls wird in ähnlicher Weise wie bei der Öffnungsbewegung eine gewünschte Schließhelligkeit x3 in einem zweiten Helligkeitsspeicher 26 gespeichert, indem entsprechend das Helligkeitssignal x1 des Helligkeitssensors 22 durch ein automatisches oder manuelles Speichersignal in den zweiten Helligkeitsspeicher 26 übernommen wird. In einem dritten Komparator 27 wird das Helligkeitssignal der Außenhelligkeit x1 mit der gespeicherten Schließhelligkeit x3 verglichen, und es wird ein Ausgangssteuersignal erzeugt, wenn die Außenhelligkeit die gespeicherte Schließhelligkeit x3 erreicht bzw. unterschreitet.

Die Steuerausgangssignale der beiden Komparatoren 25 und 27 werden den beiden Eingängen eines UND-Glieds 28 zugeführt, die bei Vorliegen beider Steuersignale ein Auslösesignal dem Steuereingang 14 des elektronischen Steuergeräts 12 zuführt, das die Schließbewegung des Rolladens 11 einleitet.

Die beschriebene Schließsteuerung bewirkt, daß der Schließvorgang erst dann eingeleitet wird, wenn beide Bedingungen erfüllt sind, das heißt, wenn die gespeicherte Schließzeit und die gespeicherte Schließhelligkeit erreicht oder unterschritten sind. Anders ausgedrückt heißt dies, daß der Rolladen niemals vor der gespeicherten Schließzeit schließen kann, und danach erst dann, wenn die gewünschte Schließhelligkeit erreicht ist. Nach Erreichen der gespeicherten Schließzeit erfolgt somit eine rein helligkeitsabhängige Schließsteuerung, die unabhängig von der Uhrzeit ist.

Die beschriebenen Baugruppen können selbstverständlich durch einen Mikrorechner realisiert sein, wobei dann alle Speicher als Speicher des Mikrorechners ausgestaltet sind. An Bauelementen werden somit dann nur noch ein Mikrorechner und ein Uhrenmodul benötigt, das ebenfalls prinzipiell im Mikrorechner enthalten sein kann.

## Patentansprüche

1. Vorrichtung zur elektronischen Steuerung der Bewegungen einer Verdunkelungsvorrichtung, wie eines Rollladens, eines Rollos, eines Lamellenvorhangs od.dgl., in Abhängigkeit der Außenhelligkeit, die durch einen Helligkeitssensor erfaßt wird, mit einem Antriebsmotor für die beiden entgegengesetzten Bewegungsrichtungen und mit einer Zeitschaltuhr, **dadurch gekennzeichnet, daß** wenigstens eine Speichereinrichtung (20, 26) für die gewünschte Öffnungshelligkeit (X2) und die gewünschte Schließhelligkeit (X3) vorgesehen ist, daß zur Steuerung der Öffnungsbewegung eine erste Vergleichseinrichtung (15) zum Vergleich der aktuellen Uhrzeit (t1) mit einem Sollwert (t2 + K) vorgesehen ist, wobei der Sollwert (t2 + K) auf einer gespeicherten frühesten Öffnungszeit (t2) basiert, die durch einen vom Vergleich der gespeicherten gewünschten Öffnungshelligkeit (X2) mit der aktuellen Außenhelligkeit (X1) jeweils nach der öffnungsbewegung der Verdunkelungsvorrichtung (11) abhängenden Korrekturwert (k) korrigiert ist.

2. Vorrichtung nach Anspruch 1, **dadurch gekennzeichnet, daß** Mittel (19, 21) zur Veränderung des Sollwerts oder Korrekturwerts (k) nach jeder Öffnungsbewegung bei einer Abweichung der aktuellen Außenhelligkeit (x1) von der gespeicherten Öffnungshelligkeit (x2) vorgesehen sind, wobei der Sollwert bei gegenüber der gespeicherten Öffnungshelligkeit (x2) kleinerer Außenhelligkeit (x1) jeweils um einen festen Betrag (z) vergrößert und bei größerer Außenhelligkeit (x1) jeweils um einen festen Betrag (- z) verringert wird.

3. Vorrichtung nach Anspruch 1 oder 2, **dadurch gekennzeichnet, daß** Mittel zur Verhinderung einer Unterschreitung der frühesten Öffnungszeit (t2) vorgesehen sind.

4. Vorrichtung nach einem der vorhergehenden Ansprüche, **dadurch gekennzeichnet, daß** wenigstens eine Speichereinrichtung (16, 24, 21) zur Speicherung der gewünschten Schließzeit (t3) und der gewünschten frühesten Öffnungszeit (t2) und/oder des Sollwerts für die Öffnungsbewegung und/oder des Korrekturwerts (K) vorgesehen ist.

5. Vorrichtung nach einem der vorhergehenden Ansprüche, **dadurch gekennzeichnet, daß** manuelle Speicherbefehlsmittel zur Speicherung der gewünschten Öffnungshelligkeit (x2) und der gewünschten Schließhelligkeit (x3) vorgesehen sind.

6. Vorrichtung nach einem der Ansprüche 1 bis 4, **dadurch gekennzeichnet, daß** zur automatischen Speicherung der gewünschten Öffnungshelligkeit (x2) und der gewünsch ten Schließhelligkeit (x3) jeweils ein entsprechender Speicherbefehl nach dem ersten automatischen Öffnungsvorgang und vor dem ersten automatischen Schließvorgang auslösbar ist.

7. Vorrichtung nach einem der vorhergehenden Ansprüche, **dadurch gekennzeichnet, daß** zur Steuerung der Schließbewegung eine zweite Vergleichseinrichtung (25) zum Vergleich der aktuellen Uhrzeit (t1) und der gespeicherten Soll-Schließzeit (t3) vorgesehen ist, wobei Mittel zur Verhinderung des Starts der Schließbewegung vor Erreichen oder Unterschreiten der gespeicherten Schließhelligkeit (x3) durch die aktuell gemessene Außenhelligkeit (x1) vorgesehen sind.

8. Vorrichtung nach Anspruch 7, **dadurch gekennzeichnet, daß** eine Vergleichseinrichtung (27) für die gespeicherte Schließhelligkeit (x3) und die aktuell gemessene Außenhelligkeit (x1) vorgesehen ist.

9. Vorrichtung nach Anspruch 8, **dadurch gekennzeichnet, daß** ein UND-Verknüpfungsglied (28) für die Ausgangssignale der zweiten und dritten Vergleichseinrichtung (25, 27) vorgesehen ist, durch dessen Ausgangssignal die Schließbewegung auslösbar ist.

10. Vorrichtung nach einem der vorhergehenden Ansprüche, **dadurch gekennzeichnet, daß** der Helligkeitssensor (22) innerhalb eines Gebäudes und/oder an einer Tür- oder Fensterscheibe angeordnet ist.

## Claims

1. A device for electronically controlling the movements of a darkening device, such as a roller-type shutter, a roller blind, a slatted blind or the like, as a function of the outdoor brightness detected by a brightness sensor, having a driving motor for the two opposite directions of movement and having a time switch clock, **characterised in that** at least one storage device (20, 26) for the desired opening brightness (x2) and the desired closing brightness (x3) is provided, **in that** a first comparison device (15) for comparing the present clock time (t1) with a reference value (t2 + k) is provided to control the opening movement, wherein the reference value (t2 + k) is based on a stored earliest opening time (t2) corrected by a correction value (k) which depends on the comparison, after each opening movement of the darkening device (11), of the stored desired opening brightness (x2) with the present outdoor brightness (x1).

2. A device according to Claim 1, **characterised in that** means (19, 21) for altering the reference value or correction value (k) after each opening movement in the event of deviation of the present outdoor brightness (x1) from the stored opening brightness (x2) are provided, wherein the reference value is in each case increased by a fixed amount (z) in the event of less outside brightness (x1) than the stored opening brightness (x2) and is in each case reduced by a fixed amount (- z) in the event of greater outside brightness (x1) than the stored opening brightness (x2).

3. A device according to Claim 1 or 2, **characterised in that** means are provided to prevent the earliest opening time (t2) from not being reached.

4. A device according to any one of the preceding Claims, **characterised in that** at least one storage device (16, 24, 21) for storage of the desired closing time (t3) and the desired earliest opening time (t2) and/or the reference value for the opening movement and/or the correction value (k) is provided.

5. A device according to any one of the preceding Claims, **characterised in that** manual storage-ordering means for storage of the desired opening brightness (x2) and the desired closing brightness (x3) are provided.

6. A device according to any one of Claims 1 to 4, **characterised in that** for automatic storage of the desired opening brightness (x2) and the desired closing brightness (x3), in each case a corresponding storage order can be released after the first automatic opening operation and before the first automatic closing operation.

7. A device according to any one of the preceding Claims, **characterised in that** a second comparison device (25) for comparing the present clock time (t1) and the stored reference closing time (t3) is provided to control the closing movement, wherein means are provided to prevent the closing movement from starting before the currently measured outdoor brightness (x1) has reached or fallen below the stored closing brightness (x3).

8. A device according to Claim 7, **characterised in that** a comparison device (27) for the stored closing brightness (x3) and the currently measured outdoor brightness (x1) is provided.

9. A device according to Claim 8, **characterised in that** an AND logic element (28) for the output signals of the second and third comparison devices (25, 27) is provided, the closing movement being able to be triggered by the output signal of this AND logic element.

10. A device according to any one of the preceding Claims, **characterised in that** the brightness sensor (22) is arranged within a building and/or on a door pane or widow pane.

## Revendications

1. Dispositif de commande électronique du mouvement d'un dispositif d'occultation tel qu'un volet roulant, un rideau roulant ou rideau à lamelles ou analogues en fonction de la luminosité extérieure détectée par un capteur de luminosité, comportant un moteur pour les deux sens de mouvement, opposés, et une minuterie,
**caractérisé en ce qu'**
au moins une mémoire (20, 26) est prévue pour la luminosité d'ouverture souhaitée (x2) et la luminosité de fermeture souhaitée (x3), pour commander le mouvement d'ouverture, une première installation de comparaison (15) compare l'instant actuel (t1) à une valeur de consigne (t2 + K),
la valeur de consigne (t2 + K) étant basée sur un temps d'ouverture (t2), enregistré plus tôt en mémoire, et qui est corrigé par une valeur de correction (k) dépendant de la comparaison de la luminosité d'ouverture, souhaitée, enregistrée (x2) et de la luminosité extérieure actuelle (x1), chaque fois après le mouvement d'ouverture du dispositif d'occultation (11).

2. Dispositif selon la revendication 1,
**caractérisé en ce que**
des moyens (19, 21) modifient la valeur de consigne ou la valeur de correction (k) de chaque mouvement d'ouverture en cas de déviation entre la luminosité extérieure actuelle (x1) et la luminosité d'ouverture enregistrée (x2), la valeur de consigne étant augmentée chaque fois d'une valeur fixe (z) pour une luminosité extérieure (x1) inférieure à la luminosité d'ouverture (x2), en mémoire, et étant diminuée pour une luminosité extérieure (x1) plus grande, chaque fois d'une valeur fixe (- z).

3. Dispositif selon la revendication 1 ou 2,
**caractérisé par**
des moyens pour éviter le dépassement vers le bas du temps d'ouverture (t2) le plus tôt.

4. Dispositif selon l'une des revendications précédentes,
**caractérisé par**
au moins une mémoire (16, 24, 21) pour enregistrer le temps de fermeture (t3) souhaité et le temps d'ouverture le plus tôt (t2), souhaité et/ou la valeur de consigne du mouvement d'ouverture et/ou de la valeur de correction (K).

5. Dispositif selon l'une des revendications précédentes,
**caractérisé par**
des moyens d'assistance manuels de mémoire pour mémoriser la luminosité d'ouverture souhaitée (x2) et la luminosité de fermeture souhaitée (x3).

6. Dispositif selon l'une quelconque des revendications 1 à 4,
**caractérisé en ce que**
pour l'enregistrement automatique en mémoire de la luminosité d'ouverture souhaitée (x2) et la luminosité de fermeture souhaitée (x3), on déclenche chaque fois un ordre de mise en mémoire correspondant après la première opération d'ouverture automatique et avant la première opération de fermeture automatique.

7. Dispositif selon l'une quelconque des revendications précédentes,
**caractérisé en ce que**
pour la commande du mouvement de fermeture, une seconde installation de comparaison (25) compare le temps actuel (t1) et le temps de fermeture de consigne (t3) prévus en mémoire, des moyens étant prévus pour éviter le démarrage du mouvement de fermeture avant d'atteindre ou de passer en dessous de la luminosité de fermeture mise en mémoire (x3) par la luminosité extérieure mesurée (x1 actuelle.

8. Dispositif selon la revendication 7,
**caractérisé par**
une installation de comparaison (25) pour la luminosité de fermeture (x3) mise en mémoire et la luminosité extérieure (x1) actuelle mesurée.

9. Dispositif selon la revendication 8,
**caractérisé par**
un élément de combinaison ET (28) pour les signaux de sortie de la seconde et troisième installation de comparaison (25, 27) dont le signal de sortie permet de déclencher le mouvement de fermeture.

10. Dispositif selon l'une quelconque des revendications précédentes,
**caractérisé en ce que**
le capteur de luminosité (22) est installé dans un immeuble et/ou sur une vitre de porte ou de fenêtre.
